# NEUE EUROPÄISCHE PATENTSCHRIFT

(11) **EP 0 134 834 B2**
(45) Veröffentlichungstag und Bekanntmachung des Hinweises auf die Entscheidung über den Einspruch: **19.08.1992**
(45) Hinweis auf die Patenterteilung: 04.03.1987
(21) Anmeldenummer: 83109296.0
(22) Anmeldetag: 20.09.1983
(51) Int. Cl.: F04D 17/04

(54) **Querstromgebläse**
Cross-flow fan
Ventilateur transversal

(43) Veröffentlichungstag der Anmeldung: 27.03.1985
(73) Patentinhaber: Heidolph-Elektro GmbH & Co. KG, D-93309 Kelheim (DE)
(72) Erfinder: Meissner, Günter, D-8301 Langquaid (DE)
(74) Vertreter: Göbel, Matthias, Dipl.-Ing.

(56) Entgegenhaltungen:
- DE-A- 1 403 992
- DE-C- 1 040 907
- GB-A- 876 612
- GB-A- 1 134 950

## Beschreibung

Die Erfindung betrifft ein Querstromgebläse mit einer in einem Gehäuse drehbaren Gebläsewalze, dessen Gehäuse und Gebläsewalze durch axial im Abstand nebeneinander angeordnete Gehäuseabschnitte und Walzenabschnitte gebildet und bei dem die jeweils benachbaren Gehäuseabschnitte und Walzenabschnitte durch in den gemeinsamen Trennungsebenen derselben angeordnete Adapter und einem Wellenstück mit drehfest aufgesetzten Kuppelkörpern für die benachbarten Walzenabschnitte fest oder lösbar fest miteinander verbunden sind.

Bei Querstromgebläsen mit großen Baulängen zeigen sich unter dem Einluß von Schwerkraft Durchbiegungen an der Gebläsewalze, die beim Umlaufen derselben zu Unwuchten führen. Zur Vermeidung dieses Mangels ist es bekannt, bei einem Querstromgebläse (Agfa-Gevaert,Rapidoprint DR 70 Typ 9423) das Gebläsegehäuse und die Gebläsewalze durch Gehäuse- und Walzenabschnitte zu bilden, wobei die Gehäuseabschnitte durch eine Traverse miteinander verbunden und die benachbarten Walzenabschnitte durch unabhängig in den Trennungsebenen eingestellte Zwischenlager miteinander gekuppelt sind. Die Verwendung solcher getrennter und voneinander unabhängiger Verbindungsmitteln für die Gehäuse- und Walzenabschnitte ist außerdem bei Querstromgebläsen (SEL Zeichnung Nr. 27 456 89019 und Nr. 55 415 50010) bekannt. Abgesehen davon, daß insgesamt voneinander unabhänige Verbindungsmittel einen großen Bauaufwand und umständliche Montagearbeiten ergeben, machen die bei den bekannten Querstromgebläsen mit Gehäuse- und Walzenabschnitten vorgesehenen Verbindungsmittel auch unsichere Justierarbeiten erforderlich.

Es ist Aufgabe der Erfindung, bei einem Querstromgebläse der vorliegenden Gattung die Verbindung der Gehäuseabschnitte und Walzenabschnitte einfacher und sicherer zu machen.

Diese Aufgabe ist erfindungsgemäß dadurch gelöst, daß die Adapter durch mindestens eine Platine mit in den Randbereichen derselben angeordneten Verbindungsmitteln für die benachbarten Gehäuseabschnitte und einem Kalottenlager mit einem Wellenstück gebildet sind. Auf diese Weise sind Querstromgebläse mit einer Anzahl baukastenartig und justierfrei zusammenfügbaren Gehäuse- und Walzenabschnitten bildbar und durch die gleichzeitige Abstützung von Gehäuse- und Walzenabschnitten vermittels des Adapters der Aufbau dieser Querstromgebläse sicherer zu machen.

Gemäß bevorzugter Ausgestaltung des Querstromgebläses weisen die Adapter zwei im Abstand fest verbundene Platinen mit in den Randbereichen derselben angeordneten Verbindungsmitteln für benachbarte Gehäuseabschnitte und jede Platine ein Kalottenlager auf, die ein die Walzenabschnitte mittels Kuppelkörper verbindendes Wellenstück halten. Zweckmäßig dienen als Verbindungsmittel Renkansätze, die Stecköffnungen hinterfassen. Die Verbindung der Gehäuseabschnitte kann hierdurch vermittels eines einfachen Steckvorgangs mit nachfolgender Teildrehung der Adapter bzw. der Gehäuseabschnitte bewirkt werden. Es entspricht der Erfindung, daß auch mehr als zwei Platinen bzw. anderweitige Verbindungsmittel, z.B. Schrauben, Anwendung finden können.

Ferner ist vorgesehen, daß als Kuppelkörperwellenfeste Naben mit auf diesen drehfest aufgesteckten ringförmigen Mitnehmern aus elastischem Werkstoff dienen, die in einer umlaufenden Ringnut die Stirnseiten der Walzenabschnitte drehfest aufnehmen. Zur schlupffreien Verbindung von Walzenabschnitten und Mitnehmern können die Mitnehmer im Bereich der Ringnut mindestens einen sich in einer Ausnehmung der Stirnseite des zugeordneten Walzenabschnittes abstützenden Steg aufweisen.

Schließlich ist noch vorgesehen, den Adapter durch eine einzige Platine zu bilden, die an den Randbereichen Renkansätze zur Verbindung der Gehäuseabschnitte und mittig ein einziges Kalottenlager mit einem Wellenstück und Kuppelkörper aufweist. Die Verwendung einer einzigen Platine führt zu einer besonders einfachen Ausgestaltung des Querstromgebläses und zu einer besonders nahen Zuordnung der Gehäuse- und Walzenabschnitte zueinander.

In weiterer Ausgestaltung des Querstromgebläses können die Gehäuseabschnitte in den Stirnseiten mehrere um vorbestimmte Winkelgrade zueinander versetzte Stecköffnungen für die Renkansätze aufweisen und mittels der versetzten Stecköffnungen die Gehäuseabschnitte in verdrehter Zuordnung durch die Adapter verbindbar sein. Hierdurch ist die Möglichkeit gegeben, Gebläseabschnitte mit unterschiedlichen Ausblasrichtungen miteinander zu verbinden, wobei die Renkansätze Änderungen der Ausblasrichtungen durch Umstecken in versetzten Öffnungen reproduzierbar ermöglichen.

Die Erfindung ist in der Zeichnung anhand von Auführungsbeispielen verdeutlicht. Es zeigen:
Figur 1 ein Querstromgebläse in Seitenansicht,
Figur 2 einen Adapter in Seitenansicht, vergrößert,
Figur 3 einen Mitnehmer in Vorderansicht,
Figur 4 einen Mitnehmer in Seitenansicht, vergrößert und
Figur 5 einen Adapter anderer Ausbildung teilweise im Schnitt, in Seitenansicht.

In den Figuren ist mit 1 ein elektrischer Antriebsmotor bezeichnet, während 2, 3 und 4 Gehäuseabschnitte des Querstromgebläses darstellen. In den Gehäuseabschnitten 2 bis 4 sind drehbeweglich Gebläsewalzenabschnitte 5, 6 und 7 ausgebildet, die gemeinsam gleichzeitig durch den Antriebsmotor 1 drehbar sind. Erfindungsgemäß sind die Gehäuseabschnitte 2, 3 und 4 sowie die Gebläwalzenabschnitte 5, 6 und 7 durch in den gemeinsamen Trennungsebenen eingestellte Adapter 8 miteinander zur Bildung eines Querstromgebläses mit beliebig großer Baulänge verbindbar. Die Adapter 8 können fest oder lösbar fest mit den Gehäusen- bzw. den Gebläsewalzenabschnitten verbunden sein. Die Figur 2 zeigt einen Adapter 8 mit zwei Platinen 9, die mittels angeformten Ansätzen 10 aufeinander im Abstand abgestützt und durch Schrauben 11 miteinander fest verbunden sind. Die Platinen 9 weisen in den Randbereichen Renkansätze 12 auf, die zur Verbindung der Gehäuseabschnitte 2 und 3 bzw. 3 und 4 in Stecköffnungen 13 der Stirnseiten 2', 3'und 4'der Gehäuseabschnitte einsteckbar sind und durch Verdrehen der Platinen 9 bzw. der Gehäuseabschnitte 2, 3, 4 die Randflächen der Stecköffnungen 13 hinterfassen. Die Platinen 9 weisen Kalottenlager 14 auf, die gemeinsam ein Wellenstück 15 stützen, das Kuppelkörper 16 für die Gebläsewalzenabschnitte 5 bis 7 fest trägt. Die Kuppelkörper 16 sind durch Naben 17 mit aufgezogenen ringförmigen Mitnehmern 18 aus einem elastischen Werkstoff gebildet. Die Mitnehmer 18 sind mittels keilförmigen Ansätzen 19 drehfest auf den Naben 17 gehalten und weisen umlaufende Ringnuten 20 auf, in die die Stirnseiten 5', 6', 7' der Gebläsewalzenabschnitte 5 bis 7 eingreifen, die sich zusätzlich an Stegen 21 zur schlupffreien Verbindung abstützen. Die Wellenstücke 15 können in den Kalottenlagern 14 verschieblich oder fest ausgebildet sein.

Es entspricht der Erfindung, daß mittels der Adapter 8 beliebig lange Gehäuseabschnitte 2 bis 4 sowie Gebläsewalzenabschnitte 5 bis 7 miteinander verbindbar sind, wodurch wahlweise lange oder kuzre Querstromgebläse nach dem Baukastenprinzip aufgerichtet wenden können.

Die Figur 5 zeigt einen abgewandelten Adapter 8. Bei diesem Adapter findet eine einzige Platine 9 Anwendung, die am Randbereich beidseitig Renkansätze 12 aufweist, die der Verbindung von Gehäuseabschnitten 2 bis 4 dienen. Weiter ist ein einziges Kalottenlager 14 in der platine 9 vorgesehen, das ein Wellenstück 15 lagert, das Kuppelkörper 16, bestehend aus Naben 17 und Mitnehmern 18, trägt. Der Adapter 8 der Fig. 5 ergibt eine enge Zuordnung der Gehäuse- 2 bis 4 und Gebläsewalzenabschnitte 5 bis 7 zueinander.

Die Adapter 8 führen insgesamt bei Querstromgebläsen zu einer mehrfachen Abstützung der aus Abschnitten bestehenden Gebläsewalze in einem ebenfalls aus Abschnitten gebildeten Gehäuse. Es versteht sich, daß mittels beliebig langen bzw. einer beliebigen Anzahl Gehäuse- und Gebläsewalzenabschnitten mittels der Adapter 8 beliebig lange Querstromgebläse erzielbar sind.

## Patentansprüche

1. Querstromgebläse mit einer in einem Gehäuse drehbaren Gebläsewalze, dessen Gehäuse und Gebläsewalze durch axial im Abstand nebeneinander angeordnete Gehäuseabschnitte und Walzenabschnitte gebildet und bei dem die jeweils benachbarten Gehäuseabschnitte und Walzenabschnitte durch in den gemeinsamen Trennungsebenen derselben angeordnete Adapter und einem Wellenstück mit drehfest aufgesetzten Kuppelkörpern für die benachbarten Walzenabschnitte fest oder lösbar fest miteinander verbunden sind, dadurch gekennzeichnet, daß die Adapter (8) durch mindestens eine Platine (9) mit in den Randbereichen derselben angeordneten Verbindungsmitteln für die benachbarten Gehäuseabschnitte (2, 3 und 3, 4) und einem Kalottenlager mit einem Wellenstück (15) gebildet sind.

2. Querstromgebläse nach Anspruch 1, dadurch gekennzeichnet, daß die Adapter (8) zwei im Abstand fest verbundene Platinen (9) mit in den Randbereichen derselben angeordneten Verbindungsmitteln für benachbarte Gehäuseabschnitte (2, 3 und 3, 4) und jede Platine (9) ein Kalottenlager (14) aufweisen, die gemeinsam ein die Walzenabschnitte (5, 6 und 6, 7) mittels Kuppelkörper (16) verbindendes Wellenstück (15) halten.

3. Querstromgebläse nach Anspruch 2, dadurch gekennzeichnet, daß als Verbindungsmittel für die Gehäuseabschnitte (2 bis 4) Renkansätze (12) dienen, die Stecköffnungen (13) der Gehäuseabschnitte (2 bis 4) durchgreifen und die Randflächen der Stecköffnungen (13) pressend hinterfassen.

4. Querstromgebläse nach Anspruch 1 und 2, dadurch gekennzeichnet, daß als Kuppelkörper (16) wellenfeste Naben (17) und auf diesen drehfest aufgesteckte ringförmige Mitnehmer (18) aus elastischem Werkstoff dienen, die in einer umlaufenden Ringnut (20) die Stirnseiten (5', 6', 7') der zu verbindenden Walzenabschnitte (5 bis 7) drehfest aufnehmen.

5. Querstromgebläse nach Anspruch 4, dadurch gekennzeichnet, daß die Mitnehmer (18) im Bereich der Ringnut (20) mindestens einen sich in einer Ausnehmung (21') der Stirnseiten (5',6',7') der Walzenabschnitte (5 bis 7) abstützenden Steg (21) aufweisen.

6. Querstromgebläse nach Anspruch 1, dadurch gekennzeichnet, daß die Adapter (8) durch eine einzige Platine (9) gebildet sind, die an den Randbereichen Renkansätze (12) und mittig ein einziges Kalottenlager (14) mit einem Wellenstück (15) und Kuppelkörper (16) aufweist.

7. Querstromgebläse nach Anspruch 3, dadurch gekennzeichnet, daß die Gehäuseabschnitte (2 bis 4) in den Stirnseiten (2',3',4') um vorbestimmte Winkelgrade zueinander versetzte Stecköffnungen (13) für die Renkansätze (12) aufweisen und daß mittels der versetzten Stecköffnungen (13) benachbarte Gehäuseabschnitte (2, 3 und 3, 4) in verdrehter Zuordnung durch die Adapter (8) verbindbar sind.

## Claims

1. Axial flow fan with a fan cylinder rotatable in a housing, the housing and fan cylinder thereof being formed by adjacent, axially spaced housing sections and cylinder sections, and wherein the adjacent housing sections and cylinder sections are rigidly or detachably rigidly joined to one another by adapters, located in the common division planes thereof, and a spindle section having couplings non-rotatably mounted thereon for the adjacent cylinder sections, characterized by the fact that the adapters (8) are formed by at least one plate (9) with connections located in the edge regions thereof for the adjacent cylinder sections (2, 3 and 3, 4) and a cup bearing with a spindle section (15).

2. Axial flow fan in accordance with claim 1, characterized by the fact that the adapters (8) have two plates (9) joined at a fixed distance with connections located in the edge regions thereof for adjacent housing sections (2, 3 and 3, 4), and each plate (9) has a cup bearing (14), which jointly locate a spindle section (15) joining the cylinder sections (5, 6 and 6, 7) by means of couplings (16).

3. Axial flow fan in accordance with claim 2, characterized by the fact that as connections for the housing sections (2 to 4) bayonet lugs (12) are used which engage in sockets (13) of the housing sections (2 to 4) and grip behind the edge faces of the sockets (13), exerting pressure.

4. Axial flow fan in accordance with claims 1 and 2, characterized by the fact that couplings (16) consist of fixed shaft-mounted hubs (17) and driver rings (18) of elastic material non-rotatably fitted on them, which In an annular groove (20) non-rotatably locate the end faces (5', 6', 7') of the cylinder sections to be joined (5 to 7).

5. Axial flow fan in accordance with claim 4, characterized by the fact that the drivers (18) have, in the region of the annular groove (20), at least one ridge (21) resting in a recess (21') of the end faces (5', 6', 7') of the cylinder sections (5 to 7).

6. Axial flow fan in accordance with claim 1, characterized by the fact that the adapters (8) are formed by a single plate (9), which has at the edges bayonet lugs (12) and in the centre a single cup bearing (14) with a spindle section (15) and coupling (16).

7. Axial flow fan in accordance with claim 3, characterized by the fact that the housing sections (2 to 4) have in the end faces (2', 3', 4') sockets (13) offset in relation to one another at predetermined angles for the bayonet lugs, and that by means of the offset sockets (13) adjacent housing sections (2, 3 and 3, 4) can be joined to one another when twisted by the adapters (8).

## Revendications

1. Soufflante à courant transversal à rotor cylindrique tournant dans un bâti, dont le bâti et le rotor sont constitués de tronçons axiaux de bâti et de rotor distants les uns des autres, et dans lequel les tronçons voisins du bâti et du rotor sont rendus solidaires les uns des autres, de façon qu'ils soient dégroupables ou non, par des adapteurs disposés dans les plans de séparation communs auxdits tronçons et un arbre court comportant des organes coupleurs montés solidaires en rotation pour les tronçons de rotor voisins, caractérisée en ce que les adapteurs (8) sont constitués à l'aide d'au moins une platine (9) possédant des moyens de liaison disposés dans sa zone périphérique pour les tronçons de bâti voisins (2,3 et 3,4) et d'un palier à calottes sphériques renfermant un arbre court (15).

2. Soufflante à courant transversal selon la revendication 1, caractérisée en ce que les adapteurs (8) possèdent deux platines (9) distantes et solidaires l'une de l'autre et des moyens de liaison disposés dans les zones périphériques de ces dernières pour les tronçons de bâti voisins (2,3 et 3,4) et que chaque platine (9) possède un palier sphérique (14), paliers qui, conjointement, soutiennent un arbre court (15), qui réunit les tronçons de rotor (5,6 et 6,7) au moyen d'organes coupleurs (16).

3. Soufflante à courant transversal selon la revendication 2, caractérisée en ce que des saillies-baïonnettes (12) servent de moyens de liaison des tronçons de bâti (2 à 4), saillies qui traversent des ouvertures d'insertion (13) des tronçons de bâti (2 à 4) et saisissent par l'arrière, en les pressant, les surfaces de bord des ouvertures d'insertion (13).

4. Soufflante à courant transversal selon les revendications 1 et 2, caractérisée en ce que des moyeux (17) solidaires de l'arbre et des entraîneurs annulaires (18) en matière élastique emmanchés de façon solidaire en rotation sur ceux-ci servent d'organes coupleurs (16) destinés à recevoir, de façon solidaire en rotation, dans une rainure annulaire circonférentielle (20), les faces frontales (5',6',7') des tronçons (5 à 7) du rotor à assembler.

5. Soufflante à courant transversal selon la revendication 4, caractérisée en ce que les entraîneurs (18) présentent, dans la zone de la rainure circonférentielle (20), au moins une membrure (21) prenant appui dans un évidement (21') des faces frontales (5',6',7') des tronçons (5 à 7) du rotor.

6. Soufflante à courant transversal selon la revendication 1, caractérisée en ce que les adapteurs (8) sont constitués à l'aide d'une seule platine (9), qui possède, dans sa zone périphérique, des saillies-baïonnettes (12) et, au centre, un seul palier à calottes sphériques (14) avec un arbre court (15) et des organes coupleurs (16).

7. Soufflante à courant transversal selon la revendication 3, caractérisée en ce que les tronçons de bâti (2 à 4) présentent, dans leurs faces frontales (2',3',4'), des ouvertures d'introduction (13) pour les saillies-baïonnettes (12), décalées mutuellement d'un angle donné, et en ce que des tronçons de bâti (2,3 ou 3,4) voisins peuvent être reliés par les adapteurs (8) en disposition inversée grâce aux ouvertures décalées (13).
